# EUROPÄISCHE PATENTSCHRIFT

(11) **EP 0 176 949 B1**
(45) Veröffentlichungstag und Bekanntmachung des Hinweises auf die Patenterteilung: **27.07.1988**
(21) Anmeldenummer: 85112155.8
(22) Anmeldetag: 25.09.1985
(51) Int. Cl.: B65B 21/24, B65B 11/12

(54) **Verfahren und Vorrichtung zum Verpacken von Packgut**
Method and device for packaging goods
Procédé et dispositif pour emballer des articles d'emballage

(30) Priorität: 27.09.1984 DE 3435482
(43) Veröffentlichungstag der Anmeldung: 09.04.1986
(73) Patentinhaber: Schäfer & Flottmann Gmbh & Co. KG, D-58285 Gevelsberg (DE)
(72) Erfinder: Dabruck, Hanspeter, Dipl.-Ing., D-5820 Gevelsberg 1 (DE); Flottmann, Heinrich, D-5820 Gevelsberg 14 (DE); Klingenberg, Uwe, Dipl.-Ing., D-5820 Gevelsberg (DE)
(74) Vertreter: Schumacher, Bernd, Dipl.-Ing.

(56) Entgegenhaltungen:
- US-A- 3 016 668
- US-A- 3 387 428
- US-A- 3 406 493
- US-A- 3 543 474

## Beschreibung

Die Erfindung betrifft ein Verfahren gemäß dem Oberbegriff von Anspruch 1 und eine zum Durchführen desselben dienende Vorrichtung gemäß dem Oberbegriff von Anspruch 13.

Bei bekannten Systemen zum Verpacken in im Endzustand allseitig geschlossenen Umwickeiverpackungen, sogenannten WRAP-AROUND-Verpackungen, wird der zunächst offene Faltzuschnitt so in die in Längsrichtung der Packgutbewegung verlaufende Verpackungsstrecke quer eingeführt, daß seine Hauptfaltlinien quer zur Längsrichtung verlaufen. Der Faltzuschnitt erfährt bei seinem Eingriff mit dem Packgut eine abrupte Bewegungsumlenkung, wodurch die maximale Verarbeitungsgeschwindigkeit drastisch begrenzt ist. Außerdem ist zwischen dem Faltzuschnitt und dem Packgut nach der ersten Kontaktnahme eine Relativbewegung bis zur vollständigen Ausrichtung erforderlich, wodurch sich Probleme bei schnellaufenden Maschinen und bei empfindlichem Packgut ergeben können. Nach dem Ausrichten des Faltzuschnitts mit dem Packgut müssen die Hauptteile des Faltzuschnitts um die Hauptfaltlinien gefaltet werden, wozu zumindest teilweise aufwendige mitlaufende Falthilfen erforderlich sind und wobei eine erhebliche Belastung des Packguts auftreten kann, was die maximale Verarbeitungsgeschwindigkeit ebenfalls begrenzt. Außerdem sind relativ große Longitudinalabstände zwischen den einzelnen Faltzuschnitten und Packgut-Gruppen in der Verpackungsstrecke erforderlich, damit ein ungehindertes Falten der Hauptteile des Faltzuschnitts um die quer zur Längsrichtung verlaufenden Hauptfaltlinien möglich ist. Alle diese Maßnahmen begrenzen die maximale Arbeitskapazität einer kontinuierlich durchlaufenden Maschine, die überdies nur in sehr aufwendiger Weise auf verschiedene Verpakkungsgrößen umgestellt werden kann.

Aus der US-A-3 543 474 ist es im Zusammenhang mit dem Verpacken von Flaschen in stirnseitig offenen Umwickelverpackungen bekannt, die Hauptfaltlinien der Faltzuschnitte in Längsrichtung der Verpackungsstrecke anzuordnen. Die Faltzuschnitte werden von oben zugeführt, dann in Längsrichtung weitertransportiert und nach dem Aufsetzen des Packguts um dieses herumgefaltet. Dem linear bewegten Faltzuschnitt werden die Flaschen von beiden Seiten der Verpackungsstrecke aus unter Absenkung zugeführt.

Der vorliegenden Erfindung liegt daher die Aufgabe zugrunde, ein Verfahren und eine Vorrichtung der genannten Art so auszubilden, daß im Hochleistungsbetrieb ein sehr schnelles und schonendes Verpacken von Packgut in derartigen Umwickelverpackungen möglich ist. Außerdem soll eine relativ leichte Anpaßbarkeit an unterschiedliche Verpackungsgrößen gewährleistet sein.

Der Erfindung liegt der Gedanke zugrunde, die Faltzuschnitte so der Verpackungsstrecke zuzuführen, daß die Hauptfaltlinien in Längsrichtung der Verpackungsstrecke verlaufen. Die Zuführung erfolgt außerdem weitgehend fließend, das heißt an einer Zuführungsposition im wesentlichen ohne Bewegungsumlenkung des Faltzuschnitts und ohne Geschwindigkeitsdifferenz zum Packgut.

Zur Lösung der gestellten Aufgabe zeichnet sich ein Verfahren der genannten Art durch die im Kennzeichen von Anspruch 1 aufgeführten Merkmale aus. Da dabei der Faltzuschnitt erst dann in ausgerichteter Form mit dem Packgut in Eingriff gebracht wird, nachdem die Bewegungskomponente der Packgutgeschwindigkeit entspricht, werden Relativbewegungen zwischen diesen Teilen vollständig vermieden und eine schonende Behandlung des Packgutes selbst bei äußerst schnellem Betriebsablauf gewährleistet. Das seitliche Zuführen hat den Vorteil einer leichten Zugänglichkeit. Da der Faltzuschnitt spätestens beim ersten Eingriff mit dem Packgut bereits L-förmig vorgefaltet ist, kann die Verpackungsstrecke selbst kürzer sein. Das Umfalten der Hauptteile des Faltzuschnitts um in Längsrichtung der Verpackungsstrecke verlaufende Hauptfaltlinien ist relativ einfach und kann auch bei schnellem Betriebsablauf für das Packgut wesentlich schonender durchgeführt werden. Da bei in Längsrichtung der Verpackungsstrecke verlaufenden Hauptfaltlinien nur die kurzen stirnseitigen Laschen in bezug auf die Packgut-Gruppe longitudinal überstehen, können wesentlich kürzere Abstände zwischen den einzelnen Verpackungen und Packgut-Gruppen auf der Verpackungsstrecke gewählt werden, was zu einem gleichmäßigeren Betriebsablauf und einem leichteren Behandeln der sperrigeren Hauptteile des Faltzuschnitts führt. Insgesamt eignet sich das erfindungsgemäße Verfahren auch dann für den Hochleistungsbereich, wenn relativ empfindliches Packgut zu verpacken ist.

Gemäß den Ansprüchen 2 bis 4 ist es in weiterer Ausgestaltung des erfindungsgemäßen Verfahrens bevorzugt, für alle wesentlichen Faltvorgänge, bis auf die stirnseitigen Laschen, stationäre, verstellbare Falthilfen vorzusehen und ferner alle Beleimungsvorgänge mit ebenfalls ortsfesten, gegebenenfalls verstellbaren, Leimhilfen durchzuführen. Dadurch ergibt sich eine einfache Möglichkeit für eine Zentralverstellbarkeit zwecks Anpassung an verschiedene Verpackungsgrößen. Nur die stirnseitigen Laschen werden mittels mitbewegter, in Querrichtung beweglicher Falthilfen umgefaltet.

Gemäß den Ansprüchen 5 und 6 ist es besonders bevorzugt, das Packgut während der Bewegung in der Verpackungsstrecke durch anfängliches Umfalten der Boden-Laschen zu fixieren und diese Laschen erst dann kurzzeitig zu öffnen, wenn die beleimten Laschen der Längsseite eingefaltet werden, um dann die Laschen des Bodens sowie des Deckels mit den Laschen des Bodens verklebend vollständig umzufalten. Dieses anfängliche Umfalten der Boden-Laschen ermöglicht einen stabilen Betriebsablauf und ferner eine gleichzeitige longitudinale Mitnahme des Faltzuschnittes mit der Packgut-Gruppe in Längsrichtung der Verpackungsstrecke.

In weiterer Ausgestaltung ist es gemäß Anspruch 7 bevorzugt, beim Umfalten um die Hauptfaltlinien eine innenseitige Abstützung des Faltzuschnitts vorzunehmen, um das Packgut noch besser zu schützen. Diese Abstützung ist hier besonders einfach, da ebenfalls ortsfeste, verstellbare Gegenlagerhilfen verwendet werden können, weil beim Umfalten um die Hauptfaltlinien ein in Längsrichtung der Verpackungsstrecke verlaufendes, schlauchartiges Verpackungsgebilde entsteht, das von der rückseitigen Stirnseite einen ungestörten Inneneingriff ermöglicht.

Gemäß Anspruch 8 ist es zweckmäßig, zumindest eine Längsseite des Faltzuschnitts während der Bewegung in der Verpackungsstrecke abzustützen, um so eine stabilere Behandlung insbesondere bei sehr schnellem Betriebsablauf zu gewährleisten.

Bei einer bevorzugten Ausführungsform gemäß den Ansprüchen 9 und 10 werden L-förmig vorgeformte Faltzuschnitte von einem Stapel abgenommen, indem sie an ihren aufrechtstehenden Abschnitten erfaßt werden, um dann seitlich zugeführt zu werden. Dieses hat den Vorteil, daß während der Zuführung kein Umfalten des Faltzuschnitts erfolgen muß und somit ein diesbezüglich einfacher Betriebsablauf vorliegt. Grundsätzlich wäre es natürlich auch möglich, ungefaltete, vertikal in einem Stapel angeordnete Faltzuschnitte zu vereinzeln und zuzuführen, was gegenüber der Zuführung aus einem Stapel ungefalteter, horitzontal angeordneter Faltzuschnitte den Vorteil einer geringeren Sperrigkeit bei der Zuführung hat.

Bei einer zweckmäßigen Variante gemäß Anspruch 11 werden die gegebenenfalls L-förmig vorgefalteten Faltzuschnitte bei der Zuführung um etwa 90° bis 180° um eine vertikale Achse geschwenkt. Hierdurch kann die Bewegungskomponente des Faltzuschnittes besonders gut derjenigen der Verpackungsstrecke angepaßt werden, indem ein Einschwenken des Faltzuschnittes in die Zuführungsposition erfolgt. Bei dem Einschwenken kann der Faltzuschnitt gemäß Anspruch 12 vorzugsweise auf einer Kreisbahn geführt werden, deren Tangente in die Verpackungsstrecke einmündet.

Zur Lösung der gestellten Aufgabe zeichnet sich ferner eine zum Durchführen des Verfahrens dienende Vorrichtung der genannten Art erfindungsgemäß durch die im Kennzeichen von Anspruch 13 aufgeführten Merkmale aus. Demnach besitzt die Vorrichtung eine an oder hinter der Zuführungsposition endende Vertikalabstützung für die Packgut-Gruppen und eine vor oder an der Zuführungsposition beginnende, tiefer gelegene Vertikalabstützung für die Böden der Faltzuschnitte und die darauf befindlichen Packgut-Gruppen. Der Förderer für die Faltzuschnitte führt diese seitlich so ein, daß sie an der Zuführungsposition unter der jeweiligen Packgut-Gruppe und auf der tiefer gelegenen Vertikalabstützung zu liegen kommen. Bei der in Längsrichtung der Verpackungsstrecke erfolgenden Weiterbewegung gelangen dann die Packgut-Gruppen von der höher gelegenen Vertikalabstützung auf die unterseitig abgestützten Böden der Faltzuschnitte, wobei diese zu vereinigenden Teile dieselbe Bewegungskomponente haben und keiner relativen Querverschiebung ausgesetzt sind. Im weiteren Verlauf sorgen dann die ortsfesten Faltglieder für ein Umfalten um die Hauptfaltlinien und die mitbewegten Faltglieder für ein Umfalten der stirnseitigen Laschen, wobei ortsfeste Einrichtungen Verschlußmittel zum Verschließen der Verpackung anbringen. Eine derartige Vorrichtung ist vergleichsweise einfach und ermöglicht ein schonendes Verpacken im Hochleistungsbetrieb. Der seitlich angeordnete Förderer gewährleistet einen guten Zugang, das heißt ein praktisch unbehindertes Beschicken mit Faltzuschnitten. Die zum Weitertransportieren ab der Zuführungsposition dienende Einrichtung sollte zweckmäßigerweise eine der Geschwindigkeit der vorgeschalteten Mittel entsprechende Geschwindigkeit haben, wobei es jedoch grundsätzlich auch möglich wäre, daß sie eine etwas größere Geschwindigkeit hat. Dieses würde allerdings zu einer Stoßbelastung der Packgut-Gruppen und Faltzuschnitte führen, so daß eine exakte Geschwindigkeitssynchronisation günstiger ist.

Es ist gemäß Anspruch 14 bevorzugt, für den Transport der Packgut-Gruppen sowie der Faltzuschnitte bis zu der Zuführungsposition und dieser vereinigten Teile umlaufende Kettenförderer vorzusehen, die in Längsrichtung dieselben Geschwindigkeitskomponenten haben. Solche Kettenförderer lassen sich leicht realisieren und bezüglich einer größenanpassenden Veränderung ihrer Mitnehmer-Abstände gut zentralverstellbar ausbilden. Außerdem ist hiermit eine exakte Geschwindigkeitssynchronisation ohne Schlupf der Einzelteile erzielbar, was besonders für den Hochleistungsbetrieb wichtig ist.

Gemäß den Ansprüchen 15 und 16 ist es besonders zweckmäßig, die Vertikalabstützungen als Gleittische auszubilden und den zum Weitertransportieren der vereinigten Teile dienenden Gleittisch mit Längsschlitzen zu versehen, durch die um Horizontalachsen verschwenkbare Mitnehmer des zum Weitertransportieren dienenden Förderers mit den Laschen des Bodens in Eingriff treten. Demnach können diese Mitnehmer einerseits zum lagefixierenden Umfalten der genannten Laschen und andererseits zum Weitertransportieren der Faltzuschnitte verwendet werden. Diese Mehrfachausnutzung der Mitnehmer reduziert den maschinentechnischen Aufwand und vereinfacht das Anpassen der Anlage an die jeweilige Verpackungsgröße durch Veränderung der Mitnehmer-Abstände.

Gemäß Anspruch 17 ist es bevorzugt, im Endbereich der Verpackungsstrecke die Laschen des Deckels mittels eines kurzen oberseitigen Kettenförderers umzufalten, dessen Mitnehmer ebenfalls um Horizontalachsen schwenkbar sind. Demgegenüber können die Laschen der Längsseiten mittels querbeweglicher Faltglieder an beidseitigen umlaufenden Kettenförderern umgefaltet werden. Somit ergibt sich eine kompakte, infolge der Kettenförderer leicht an die jeweilige Verpackungsgröße anpaßbare Ausbildung der im Endbereich der Verpackungsstrecke befindlichen Mittel zum Umfalten der stirnseitigen Laschen in Verbindung mit einer exakten Geschwindigkeits-Synchronisierbarkeit.

Vorzugsweise sollten die Gleittische der Vertikalabstützungen zumindest teilweise mit Längsführungen ausgebildet sein, um so ein exaktes Ausrichten sowie Führen der bewegten Teile und eine Formstabilität der noch unverklebten Umwickelverpackung zu gewährleisten, was für einen Hochleistungsbetrieb von großer Wichtigkeit ist.

Gemäß den Ansprüchen 19 bis 22 sollte der als umlaufender Kettenförderer ausgebildete Förderer für die vorzugsweise L-förmig vorgefalteten Faltzuschnitte diese an vertikalen Abschnitten erfassen und in die Zuführungsposition einschwenken, um den Faltzuschnitt noch über eine gewisse Strecke in Längsrichtung der Ver- . packungsstrecke zu bewegen, ehe der Transport desselben vollständig von dem Kettenförderer zum Weitertransportieren übernommen wird. Wenn diese beiden Kettenförderer, wie auch derjenige zum Zuführen der Packgut-Gruppen, in Längsrichtung dieselbe Bewegungsgeschwindigkeit haben, ergibt sich eine völlig gleichmäßige Transportübernahme in Verbindung mit einer äußerst schonenden Behandlung des Faltzuschnittes sowie des Packgutes. Je nach Anordnung des dritten Umlenkrades kann der Schwenkwinkel für den Faltzuschnitt in einem Bereich von 90° bis 180° verändert werden. Der Stapel-Zwischenspeicher für die L-förmig vorgefalteten Faltzuschnitte ermöglicht ein chargenweises Anliefern von horizontal ausgeflachten Faltzuschnitten bei kontinuierlicher Abnahme der L-förmigen Faltzuschnitte von dem Zwischenspeicher, also bei kontunierlichem Hochleistungsbetrieb.

Vorzugsweise weist die Vorrichtung gemäß Anspruch 23 eine an die jeweilige Verpackungsgröße anpassende Zentralverstellbarkeit aller oder einzelner mit dem Faltzuschnitt in Eingriff kommender Glieder auf. Dieses ist besonders einfach für alle stationären Glieder, wie die Faltglieder für die um Hauptfaltlinien zu faltenden Abschnitte des Faltzuschnitts und die ortsfesten Leimköpfe. Eine Zentralverstellbarkeit der mitbewegten Teile an den Kettenförderern ist beispielsweise dadurch möglich, daß Mitnehmer an verschiedenen Ketten befestigt sind, deren gegenseitige Relativzuordnung veränderbar ist, so daß die gegenseitigen Abstände variabel sind.

Besonders günstige Verhältnisse ergeben sich gemäß Anspruch 24 dadurch, daß der Förderer für die Faltzuschnitte ständig durchläuft und einen Faltzuschnitt immer nur dann erfaßt, wenn auch eine entsprechende Packgut-Gruppe zugeführt wird. Dadurch liegt eine ständige Betriebsbereitschaft für den Hochleistungsbetrieb vor, weil alle bewegten Teile so lange im Leerlauf betrieben werden können, bis eine Packgut-Gruppe eine bestimmte Stelle der Verpackungsstrecke durchläuft und hier von einem beliebigen Sensor erfaßt wird.

Vorzugsweise weist die Vorrichtung gemäß Anspruch 25 fünf stationäre Leimköpfe auf, nämlich einen für die Außenseite der weiteren Längsseite und jeweils zwei für die Laschen beider Längsseiten. Eine solche Anordnung gewährleistet ein ausreichend sicheres Verschließen der Umwickelverpackung und ermöglicht ebenfalls eine größenanpassende Verstellbarkeit der Leimköpfe.

In weiterer Ausgestaltung ist es gemäß den Ansprüchen 26 und 27 bevorzugt, die stationären Faltglieder und diesen zugeordnete stationäre Gegenlager armförmig auszubilden, wobei die Gegenlager an ihren in Längsrichtung der Verpackungsstrecke weisenden Enden fliegend gelagert sind. Hierdurch ergeben sich optimal einfache und zentral einstellbare Teile für das Falten um die Hauptfaltlinien, wobei gleichzeitig das Packgut in hervorragender Weise vor Belastungen geschützt ist.

Die Erfindung wird nachfolgend an zeichnerisch dargestellten Ausführungsbeispielen näher erläutert. Es zeigen :
Figur 1 die erfindungsgemäße Vorrichtung in einer schematischen Draufsicht,
Figur 2 die Vorrichtung aus Figur 1 in einer schematischen Seitenansicht unter Weglassung eines seitlichen Förderers für die Faltzuschnitte,
Figur 3 die Vorrichtung in einem Detail-Querschnitt im Bereich einer Zuführungsposition für die Faltzuschnitte,
Figur 4 die Vorrichtung in einem Detail-Querschnitt in einem Zwischenbereich in Längsrichtung hinter der Zuführungsposition und
Figur 5 in einer schematischen Stirnansicht die bis auf die Stirnseiten bereits geschlossene Umwickelverpackung sowie ein Faltglied und ein Gegenlager zum Andrücken einer Längslasche (Industrielasche).

Gemäß den Figuren weist die Vorrichtung eine geradlinige Verpakkungsstrecke 10 auf, innerhalb derer sich das Packgut 14, im vorliegenden Fall aufrechtstehende Flaschen, in Längsrichtung 12 bewegt. Das Packgut 14 wird zunächst mittels eines Packgut-Förderers 16, zum Beispiel eines Transportbandes, zugeführt, um dann mittels einer Einrichtung 18 separiert und weitertransportiert zu werden. Die Einrichtung 18 ist im vorliegenden Fall als Kettenförderer ausgebildet, der mit einzelnen Förderarmen 20 Packgut-Gruppen 23 mit im vorliegenden Fall jeweils zwölf Flaschen erfaßt und auf einer Vertikalabstützung 22 in Form eines mit Seitenführungen versehenen Gleittisches in Längsrichtung vorbewegt. Aus Figur 3 ist ersichtlich, daß dabei das Packgut mittels eines nicht bezeichneten Gliedes an einer Seitenführung des Gleittisches gehalten wird, der seinerseits im Bereich einer Zuführungsposition 24 für Faltzuschnitte endet. Die Förderarme 20 bewegen sich so weit in der Längsrichtung 12, bis sie die jeweilige Packgut-Gruppe 23 vollständig von dem Gleittisch 22 auf einen mit gleicher Geschwindigkeitskomponente bewegten unterseitigen Faltzuschnitt geschoben haben.

In einer seitlichen Station 26 zum Stapeln, Vorfalten und Separieren von Faltzuschnitten werden zunächst horizontal ausgeflachte Faltzuschnitte 28 gestapelt. Beispielsweise werden derartige Stapel mit einem Gabelstapler oder dergleichen chargenweise angeliefert. Diese Faltzuschnitte 28 für eine allseitig geschlossene Umwickelverpackung haben einen Boden 30 mit beidseitigen Laschen 32, eine Längsseite 34 mit beidseitigen Laschen 36, einen Deckel 38 mit beidseitigen Laschen 40 sowie einer auch als Industrielasche bezeichneten Längslasche 42 und eine weitere Längsseite 44 mit beidseitigen Laschen 46. Die Faltzuschnitte 28 werden anschließend bedarfsabhängig in einen nicht näher bezeichneten Zwischenspeicher übernommen, in dem sie L-förmig vorgefaltet und gestapelt werden. Ein Separierer 50 sorgt für ein vereinzeltes, seitliches Herausschieben der L-förmigen Faltzuschnitte 48, die ihrerseits mittels einer als Kettenförderer ausgebildeten Einrichtung 52 zum Zuführen der Faltzuschnitte 48 zu der Zuführungsposition 24 geleitet werden. Der Kettenförderer weist einzelne Greifer 54 auf, die den Faltzuschnitt 48 an einem aufrechten, vorderseitigen Abschnitt, nämlich gemäß Figuren 1 und 3 an den Laschen 36 und 40, erfassen und aus dem Stapel abziehen. Der Kettenförderer weist drei Umlenkräder 56, 58, 60 auf, die so angeordnet sind, daß die Greifer 54 den Faltzuschnitt 48 in die Zuführungsposition 24 einschwenken und ab dieser über eine kurze Distanz in Längsrichtung 12 mit der Bewegungsgeschwindigkeit der Packgut-Gruppen 23 bewegen und dann freigeben. Wie es aus den Figuren 1 bis 3 ersichtlich ist, wird der Faltzuschnitt 48 im Bereich der Zuführungsposition 24 so eingeschwenkt, daß sein Boden 30 genau unter der jeweiligen Packgut-Gruppe 23 zu liegen kommt, nämlich unterhalb der Vertikalabstützung 22 und oberhalb einer noch zu erläuternden, ebenfalls als Gleittisch ausgebildeten Vertikalabstützung 70, die an oder vor der Zuführungsposition 24 beginnt und sich in Längsrichtung 12 bis zum Ende der Vorrichtung erstreckt.

Die Vertikalabstützung 70 gehört zu einer ebenfalls einen Kettenförderer aufweisenden Einrichtung 62 zum Weitertransportieren der Faltzuschnitte 48 und darauf befindlichen Packgut-Gruppen 23. Diese Einrichtung 62 weist in Längsrichtung 12 bewegte Mitnehmer 64 auf, die in einem gegenseitig verstellbaren Abstand angeordnet und um Horizontalachsen schwenkbar sind. Die Mitnehmer 64 des sich unter der Vertikalabstützung 70 befindlichen Kettenförderers greifen durch aus Figur 4 ersichtliche Längsschlitze 72 des Gleittisches und kommen gemäß Figur 2 in einen Transporteingriff mit den Laschen 32 an dem Boden 30 des Faltzuschnitts 48. Sobald der Faltzuschnitt 48 in die Zuführungsposition 24 eingeschwenkt ist und die jeweilige Packgut-Gruppe 23 auf den Boden 30 aufgesetzt werden soll, wird die vorderseitige Lasche 32 des Bodens 30 durch einen oder zwei Mitnehmer 64 etwas hochgeschwenkt (siehe Figur 2), und die Packgut-Gruppe 23 wird von einem Förderarm 20 vollständig auf den Boden 30 geschoben, der seinerseits auf der Vertikalabstützung 70 aufliegt und geführt ist. Anschließend sorgt der nächstfolgende Mitnehmer 64 (oder ein Paar derselben) für ein Hochklappen der in Bewegungsrichtung 12 hinteren Lasche 32 des Bodens 30 und für eine longitudinale Lagefixierung der abgesetzten Packgut-Gruppe 23 sowie für eine Mitnahme dieser vereinigten Teile in Längsrichtung 12.

Diese an der Zuführungsposition 24 stattfindenden Zuführungs- und Weiterbewegungsvorgänge erfolgen völlig fließend, das heißt ohne Bewegungssprünge und damit ohne Belastung des Packgutes sowie der Faltzuschnitte. Dadurch kann ein äußerst schneller Betriebsablauf für im Hochleistungsbetrieb zu verpackendes Packgut auch dann gewählt werden, wenn ein empfindliches und/oder schweres Packgut vorliegt.

Gemäß Figur 4 weist die Einrichtung 62 zum Weitertransportieren vorzugsweise eine am Gleittisch bzw. der Vertikalabstützung 70 einseitig vertikal angebrachte Führungswand 74 auf, die die Längsseite 34 des Faltzuschnittes 48 über Gleitschienen 76 führt.

Nach dem Aufsetzen der Packgut-Gruppe 23 auf den Boden 30 des Faltzuschnitts 48 werden die weitere Längsseite 44 und der Deckel 38 des Faltzuschnitts 48 nacheinander oder gleichzeitig mittels ortsfester Falthilfen umgefaltet. Hierzu dienen armförmige, verstellbare Faltglieder 78 und 82, deren Relativstellung bzw. Gestalt sich in Längsrichtung 12 der Verpackungsstrecke 10 so ändert, daß sie durch ihren äußeren Eingriff mit der weiteren Längsseite 44 und dem Deckel 38 diese Glieder beim Vorbeibewegen des Faltzuschnitts 48 um die Hauptfaltlinien verschwenken. Den Faltgliedern 78 und 82 ist jeweils ein ortsfestes, jedoch verstellbares und ebenfalls armförmig ausgebildetes Gegenlager 80 bzw. 84 zugeordnet, das sich in der Längsrichtung 12 erstreckt und das an seinem in dieser Längsrichtung weisenden Ende fliegend gelagert ist₋Die genannten Gegenlager 80, 84 legen sich so an die Innenseite des Faltzuschnitts 48, daß das Packgut vor einer äusseren Belastung geschützt wird. Die an einem Ende fliegend gelagerten Gegenlager 80 und 84 können dann die schlauchförmig gefaltete Umwickelverpackung an deren rückseitigen Stirnseite verlassen.

Nach dem Umfalten der weiteren Längsseite 44 wird diese in ihrem oberen Bereich mittels eines stationären, ebenfalls verstellbaren Leimkopfes 86 beleimt, so daß die Längslasche 42 des Deckels 38 mittels eines ortsfesten, jedoch verstellbaren Faltgliedes 88 und eines ortsfesten, jedoch verstellbaren Gegenlagers 90 umgefaltet und mit der weiteren Längsseite 44 verklebt werden kann. Das Faltglied 88 und das Gegenlager 90 sind ähnlich wie die Faltglieder 78, 82 und Gegenlager 80, 84 ausgebildet.

Nach dem der Faltzuschnitt 48 seine Schlauchform erhalten hat, werden die Laschen 36 und 46 beider Längsseiten mittels beidseitiger Paare von übereinander befindlichen, ortsfesten, jedoch verstellbaren Leimköpfen 92 beleimt. Nachfolgend werden die Laschen 32 von den Greifern 64 leicht freigegeben, so daß sie sich wieder etwas öffnen können, damit die beleimten Laschen 36 und 46 eingefaltet werden können. Dieses erfolgt mittels beidseitiger, im Endbereich der Verpackungsstrecke 10 angeordneter Kettenförderer 94, die querbewegliche Faltglieder 96 tragen. Nach dem Einfalten dieser Laschen 36 und 46 sorgen die verschwenkbaren Mitnehmer 64 wieder für ein vollständiges Umfalten der Laschen 32 des Bodens 30. Gleichzeitig werden die Laschen 40 des Deckels 38 mittels eines oberseitigen, im Endbereich der Verpackungsstrecke 10 befindlichen Kettenförderers 98 umgefaltet, dessen Mitnehmer 100 ähnlich wie die Mitnehmer 64 um Horizontalachsen verschwenkbar sind und mit den Laschen 40 in Eingriff kommen. Durch das Anpressen der Laschen 40 und 32 werden diese mit den Laschen 36 und 46 verklebt.

Auf diese Weise entsteht eine fertige, allseitig geschlossene Umwickelverpackung 102 mit einer darin befindlichen Packgut-Gruppe 23. Die Größe dieser Gruppe kann bei entsprechender Auswahl eines geeigneten Faltzuschnittes leicht geändert werden, indem die mit der Gruppe und dem Faltzuschnitt in Eingriff kommenden Glieder entsprechend verstellt werden, was vorzugsweise über eine Zentralverstellung erfolgt.

Das dargestellte Ausführungsbeispiel kann im Rahmen der vorliegenden Erfindung vielfältig abgewandelt werden. Beispielsweise läßt sich der Schwenkwinkel bei der Zuführung der Faltzuschnitte etwa im Bereich zwischen 90° und 180° verändern. Außerdem kann der Faltzuschnitt in vollständig vertikal ausgeflachter Form gestapelt und dann während der Zuführung L-förmig vorgefaltet werden. Eine andere Zuführungsmöglichkeit besteht darin, daß die Faltzuschnitte im wesentlichen ohne Verschwenken auf einer weitgehend geraden Bahn spitzwinklig zur Verpackungsstrecke 10 der Zuführungsposition 24 in der Weise zugeleitet werden, daß auch hier eine zumindest weitgehende Anpassung der Bewegungskomponenten vorliegt. Die Laschen können statt durch Verkleben auch durch Verklammern oder dergleichen befestigt werden. Diese sowie weitere Abwandlungen bezüglich der Detailgestaltung der Vorrichtung fallen unter die vorliegende Erfindung, so lange von dem erfindungsgemäßen Prinzip Gebrauch gemacht wird, das einen schonenden, vielseitigen, bedarfsanpassenden Hochleistungsbetrieb beim Verpacken in Umwickelverpackungen ermöglicht.

## Patentansprüche

1. Verfahren zum Verpacken von in einer Verpackungsstrecke geradlinig bewegtem Packgut (14), insbesondere Flaschen, in im Endzustand allseitig geschlossenen Umwickelverpackungen, wobei jede Gruppe des in Packgut-Gruppen (23) vereinzelten Packgutes mit einem aus einem Stapel zugeführten Faltzuschnitt (28) der Verpackung in Kontakt gebracht wird, die einzelnen Faltzuschnitt-Abschnitte mittels Falthilfen (78, 82, 88) um das Packgut gefaltet und ein Verschließen im Bereich der Verpakkungsstirnseiten sowie einer Längslasche (42) (Industrielasche) durchgeführt werden, dadurch gekennzeichnet,
a) daß der Faltzuschnitt (28) einer Zuführungsposition (24) seitlich zugeführt und ihm eine der Packgutgeschwindigkeit entsprechende Bewegungskomponente erteilt wird,
b) daß spätestens bei Beendigung der Zuführung die Hauptfaltlinien des Faltzuschnitts in Längsrichtung (12) der Verpackungsstrecke (10) verlaufen und der Faltzuschnitt L-förmig vorgefaltet ist, wobei sein Boden (30) horizontal unter der jeweiligen Packgut-Gruppe (23) und seine seinen Deckel (38) tragende Längsseite (34) vertikal an einer zu der Zuführungsseite weisenden Längsseite der Gruppe zu liegen kommen,
c) daß dann durch vertikale Relativbewegung die Packgut-Gruppe (23) auf den unterseitig abgestützten Boden (30) des in Längsrichtung der Verpackungsstrecke (10) mit derselben Bewegungskomponente zwangsbewegten Faltzuschnitts (28) aufgesetzt wird,
d) und daß nach dem Aufsetzen der Packgut-Gruppe (23) auf den Boden (30) die abschließenden Umfalt- und Verschließvorgänge in an sich bekannter Weise durchgeführt werden.

2. Verfahren nach Anspruch 1, dadurch gekennzeichnet, daß zumindest die weitere Längsseite (44), der Deckel (38) und die Längslasche (42) des Faltzuschnitts (28) bei dessen kontinuierlichen Bewegung mittels stationärer, verstellbarer Falthilfen (78, 82, 88) umgefaltet werden.

3. Verfahren nach Anspruch 1 oder 2, dadurch gekennzeichnet, daß stirnseitige Laschen (36, 46 ; 32, 40) des Faltzuschnitts (28) mittels in Längsrichtung (12) mitbewegter sowie in Querrichtung beweglicher Falthilfen (96 ; 64, 100) umgefaltet werden.

4. Verfahren nach einem der vorhergehenden Ansprüche, dadurch gekennzeichnet, daß die weitere Längsseite (44) am oberen Rand und/oder die Laschen (36, 46) beider Längsseiten (34, 44) in Längsrichtung mittels ortsfester Leimhilfen (86,

92) beleimt und dann nach entsprechendem Umfalten der Längslasche (42) bzw. aller stirnseitigen Laschen (32, 36, 40, 46) verklebt werden.

5. Verfahren nach einem der vorhergehenden Ansprüche, dadurch gekennzeichnet, daß bei der in Längsrichtung (12) erfolgenden Bewegung des Faltzuschnitts (28) die Laschen (32) am Boden (30) unter Festlegung der Packgut-Gruppe (23) anfänglich zumindest teilweise umgefaltet werden.

6. Verfahren nach Anspruch 5, dadurch gekennzeichnet, daß die anfänglich umgefalteten Laschen (32) am Boden (30) schließlich kurzzeitig aufgefaltet, die beleimten Laschen (36, 46) der Längsseiten (34, 44) eingefaltet und dann die Laschen (32, 40) des Bodens (30) sowie des Deckels (38) verklebend vollständig umgefaltet werden.

7. Verfahren nach einem der vorhergehenden Ansprüche, dadurch gekennzeichnet, daß beim Umfalten der weiteren Längsseite (44), des Deckels (38) und der Längslasche (42) eine die Packgut-Gruppe (23) entlastende innenseitige Abstützung des Faltzuschnitts (28) mittels ortsfester, verstellbarer Gegenlagerhilfen (80, 84, 90) durchgeführt wird.

8. Verfahren nach einem der vorhergehenden Ansprüche, dadurch gekennzeichnet, daß zumindest die den Deckel (38) tragende Längsseite (34) des Faltzuschnitts (28) während der Bewegung in Längsrichtung (12) von außen abgestützt wird.

9. Verfahren nach einem der vorhergehenden Ansprüche, dadurch gekennzeichnet, daß die Faltzuschnitte (28) in L-Form vorgeformt und dann seitlich zugeführt werden.

10. Verfahren nach Anspruch 9, dadurch gekennzeichnet, daß die Faltzuschnitte (28) an ihren aufrechtstehenden Abschnitten erfaßt und dabei von einem Stapel L-förmig vorgeformter Faltzuschnitte (48) vereinzelt abgenommen werden.

11. Verfahren nach einem der vorhergehenden Ansprüche, dadurch gekennzeichnet, daß die Faltzuschnitte (28, 48) an ihren aufrechtstehenden Abschnitten unter Abnahme von einem Stapel einzeln erfaßt und bei der Zuführung über einen Winkel von etwa 90° bis 180° um eine vertikale Achse bis zu der an der Zuführungsposition (24) erfolgten Ausrichtung mit der jeweiligen Packgut-Gruppe (23) geschwenkt werden.

12. Verfahren nach Anspruch 11, dadurch gekennzeichnet, daß der Faltzuschnitt (28, 48) bei der verschwenkenden Zuführung auf einer Kreisbahn bewegt wird.

13. Vorrichtung zum Durchführen des Verfahrens nach einem oder mehreren der Ansprüche 1 bis 12, mit einer Einrichtung (18) zum Zuführen von zu verpackendem Packgut (14) in vereinzelten Packgut-Gruppen (23) in Längsrichtung (12) einer Verpackungsstrecke (10) zu einer Zuführungsposition (24), mit einer Einrichtung (52) zum vereinzeiten Zuführen von zunächst gestapelten Faltzuschnitten (28) allseitig zu schließender Umwickelverpackungen zu der jeweiligen Packgut-Gruppe an der Zuführungsposition, mit einer Einrichtung (62) zum Weitertransportieren der Packgut-Gruppen sowie zugeordneten Faltzuschnitte in Längsrichtung der Verpackungsstrecke, mit Falteinrichtungen (78, 82, 88 ; 96 ; 64, 100) zum Umfalten der einzelnen Abschnitte eines Faltzuschnitts um die jeweilige Packgut-Gruppe und mit Einrichtungen (36, 92) zum Anbringen von Verschlußmitteln für die vollständig zu schließenden Faltzuschnitte, dadurch gekennzeichnet,

a) daß die Einrichtung (18) zum Zuführen der Packgut-Gruppen (23) eine an oder hinter der Zuführungsposition (24) endende Vertikalabstützung (22) für die Packgut-Gruppen (23) aufweist,
b) daß die Einrichtung (52) zum Zuführen der Faltzuschnitte (28, 48) einen neben der Verpackungsstrecke (10) angeordneten Förderer aufweist, der an der Zuführungsposition (24) den Boden (30) eines jeden Faltzuschnitts (28, 48) mit in dieser Längsrichtung (12) der Verpackungsstrecke (10) verlaufenden Hauptfaltlinien unterhalb der entsprechenden Packgut-Gruppe (23) sowie die Längsseite (34) und den Deckel (38) des Faltzuschnitts aufwärts ragend anordnet und der in dieser Längsrichtung (12) eine Fördergeschwindigkeit hat, die derjenigen der Einrichtung (18) zum Zuführen der Packgut-Gruppen (23) entspricht,
c) daß die Einrichtung (62) zum Weitertransportieren der Packgut-Gruppen (23) sowie zugeordneten Faltzuschnitte (28, 48) eine an oder vor der Zuführungsposition (24) beginnende Vertikalabstützung (70) unter dem Niveau des Faltzuschnitt-Bodens (30) aufweist und in Längsrichtung (12) eine Fördergeschwindigkeit hat, die derjenigen der Einrichtung (18) zum Zuführen der Packgut-Gruppen (23) zumindest etwa entspricht,
d) daß die Falteinrichtungen einerseits stationäre, jedoch verstellbare, sowie infolge der Relativbewegung der Faltzuschnitte (28, 48) wirksame Faltglieder (78, 82, 88) für die um die Hauptfaltlinien zu faltenden Abschnitte des Faltzuschnitts und andererseits mit der Fördergeschwindgkeit der Einrichtung (62) zum Weitertransportieren in Längsrichtung (12) der Verpackungsstrecke (10) bewegte Faltglieder (96 ; 64, 100) für die stirnseitigen Laschen (36, 46 ; 32, 40) des Faltzuschnitts (28, 48) aufweisen,
e) und daß die Einrichtungen (36, 92) zum Aufbringen von Verschlußmitteln ortsfest ausgebildet sind.

14. Vorrichtung nach Anspruch 13, dadurch gekennzeichnet, daß die als umlaufende Kettenförderer ausgebildeten Einrichtungen (18, 52, 62) zum Zuführen der Packgut-Gruppen (23) sowie der Faltzuschnitte (28, 48) und zum Weitertransportieren dieser vereinigten Teile an der Zuführungsposition (24) dieselben Geschwindigkeitskomponenten in Längsrichtung (12) der Verpakkungsstrecke (10) haben.

15. Vorrichtung nach Anspruch 13 oder 14, dadurch gekennzeichnet, daß die Vertikalabstützungen (22, 70) als übereinander angeordnete Gleittische ausgebildet sind, deren lichter Höhenabstand an der Zuführungsposition (24) größer als die Dicke des Bodens (30) der Faltzuschnitte (28, 48) ist, und daß der Kettenförderer der Einrichtung (62) zum Weitertransportieren unterhalb ihres Gleittisches angeordnet ist sowie mit mitbewegten, um Horizontalachsen verschwenkbaren Mitnehmern (64) durch Längsschlitze (72) des Gleittisches greift und mit den Laschen (32) des Bodens (30) in Eingriff kommt.

16. Vorrichtung nach Anspruch 15, dadurch gekennzeichnet, daß die Mitnehmer (64) je nach Stellung die Laschen (32) des Bodens (30) hochdrücken und dadurch den Faltzuschnitt (28, 48) unter Lagefixierung der Packgut-Gruppe (23) in Längsrichtung (12) der Verpackungsstrecke (10) mitnehmen.

17. Vorrichtung nach einem der Ansprüche 13 bis 16, dadurch gekennzeichnet, daß die in Längsrichtung (12) mitbewegten Faltglieder einerseits die Mitnehmer (64) der Einrichtung (62) zum Weitertransportieren sowie entsprechend verschwenkbare Mitnehmer (100) eines im Endbereich der Verpackungsstrecke (12) über dieser angeordneten umlaufenden Kettenförderers (98) und andererseits quer bewegliche Faltglieder (96) von beiderseits der Verpackungsstrecke (10) in deren Endbereich angeordneten umlaufenden Kettenförderern (94) sind.

18. Vorrichtung nach einem der Ansprüche 13 bis 17, dadurch gekennzeichnet, daß die als Gleittische ausgebildeten Vertikalabstützungen (22, 70) zumindest teilweise mit seitlichen Längsführungen (74, 76) ausgebildet sind.

19. Vorrichtung nach einem der Ansprüche 13 bis 18, dadurch gekennzeichnet, daß der Förderer (52) für die Faltzuschnitte (48) als umlaufender Kettenförderer mit Greifern (54) zum Erfassen eines in Bewegungsrichtung vorderen vertikalen Abschnitts (36, 40) des Faltzuschnitts (28, 48) ausgebildet ist.

20. Vorrichtung nach Anspruch 19, dadurch gekennzeichnet, daß der Förderer (52) drei um vertikale Achsen drehbare Umlenkräder (56, 58, 60) aufweist, von denen zwei (56, 58) eine in Längsrichtung (12) der Verpackungsstrecke (10) nahe dieser verlaufende gemeinsame Tangente haben und von denen das dritte (60) durch seine Relativposition den Schwenkwinkel der Faltzuschnitte (28, 48) bei deren Zuführung bestimmt.

21. Vorrichtung nach Anspruch 19 oder 20, dadurch gekennzeichnet, daß die Greifer (54) des Förderers (52) mittels eines Separierers (50) vereinzelte Faltzuschnitte (28, 48) eines Stapels L-förmig vorgefalteter Faltzuschnitte erfassen.

22. Vorrichtung nach Anspruch 21, gekennzeichnet durch einen Stapel-Zwischenspeicher, dem horizontal ausgeflachte Faltzuschnitte (28) eines Kartonstapels zugeführt werden und der diese Faltzuschnitte L-förmig vorfaltet.

23. Vorrichtung nach einem der Ansprüche 13 bis 22, gekennzeichnet durch eine an die jeweilige Größe des Faltzuschnitts (28, 48) anpassende Zentralverstellbarkeit der mit dem Faltzuschnitt in Eingriff kommenden Glieder, wie der Falt- und Transportglieder.

24. Vorrichtung nach einem der Ansprüche 13 bis 23, gekennzeichnet durch eine bedarfsanpassende Bewegungssynchronisation zwischen der Einrichtung (18) zum Zuführen der Packgut-Gruppen (23) und dem Förderer (52) für die Faltzuschnitte (28, 48) in der Weise, daß die Greifer (54) immer dann einen Faltzuschnitt (28, 48) erfassen, wenn eine Packgut-Gruppe (23) eine bestimmte vor der Zuführungsposition (24) liegende Stelle der Verpackungsstrecke (10) durchläuft.

25. Vorrichtung nach einem der Ansprüche 13 bis 24, gekennzeichnet durch einen seitlichen stationären Leimkopf (86) zum Beleimen des oberen Teils der weiteren Längslasche (44) und durch beiderseitige Paare von übereinander angeordneten stationären Leimköpfen (92) zum Beleimen der Laschen (36, 46) der Längsseiten (34, 44).

26. Vorrichtung nach einem der Ansprüche 13 bis 25, dadurch gekennzeichnet, daß die stationären Faltglieder (78, 82, 88) sich in Längsrichtung (12) der Verpackungsstrecke (10) erstrecken und , armförmig ausgebildet sind.

27. Vorrichtung nach einem der Ansprüche 13 bis 26, dadurch gekennzeichnet, daß den stationären Faltgliedern (78.82.88) stationäre armförmige Gegenlager (80, 84, 90) zugeordnet sind, die sich in Längsrichtung (12) der Verpackungsstrecke (10) unter innenseitiger Anlage an den Faltzuschnitten (28, 48) erstrecken und die an ihren in Längsrichtung (12) weisenden Enden fliegend gelagert sind.

## Claims

1. Process for the packaging of packaging articles (14), especially bottles, moved in a straight line in a packaging zone, in wrap-round packs closed on all sides in the final state, each group of packaging articles, separated into packaging-article groups (23), being brought in contact with a pack folding blank (28) fed from a stack, the individual folding-blank portions are folded round the packaging articles by means of folding aids (78, 82, 88), and closing is carried out in the region of the pack end faces and of a longitudinal tab (42) (industrial tab), characterized
a) in that the folding blank (28) is fed laterally to a feed position (24) and a movement component corresponding to the speed of the packaging articles is imparted to it,
b) in that, at the end of feed at the latest, the main folding lines of the folding blank extend in the longitudinal direction (12) of the packaging zone (10) and the folding blank is prefolded in an L-shaped manner, its bottom (30) coming to rest horizontally under the respective packaging-article group (23), and its longitudinal side (34) carrying its cover (38) coming to rest vertically against a longitudinal side of the group pointing towards the feed side,
c) in that, as a result of a vertical relative movement, the packaging-article group (23) is then placed onto the bottom (30), supported on the underside, of the folding blank (28) moved positively in the longitudinal direction of the packaging zone (10) with the same movement component,
d) and in that, after the packaging-article group (23) has been placed onto the bottom (30), the concluding folding-round and closing operations are carried out in a way known per se.

2. Process according to Claim 1, characterized in that at least the further longitudinal side (44), the cover (38) and the longitudinal tab (42) of the folding blank (28) are folded round, during the continuous movement of the latter, by means of stationary adjustable folding aids (78, 82, 88).

3. Process according to Claim 1 or 2, characterized in that end-face tabs (36, 46 ; 32, 40) of the folding blank (28) are folded round by means of folding aids (96 ; 64, 100) moved with it in the longitudinal direction (12) and movable in the transverse direction.

4. Process according to one of the preceding claims, characterized in that the further longitudinal side (44) is glue-coated at the upper edge and/or the tabs (36, 46) of the two longitudinal sides (34, 44) are glue-coated in the longitudinal direction by means of fixed gluing aids (86, 92) and are then glued together after the longitudinal tab (42) and all the end-face tabs (32, 36, 40, 46) have been folded round appropriately.

5. Process according to one of the preceding claims, characterized in that, during the movement of the folding blank (28) taking place in the longitudinal direction (12), the tabs (32) on the bottom (30) are initially folded round at least partially, thereby securing the packaging-article group (23).

6. Process according to Claim 5, characterized in that the initially folded-round tabs (32) on the bottom (30) are finally unfolded briefly, the glue-coated tabs (36, 46) of the longitudinal sides (34, 44) are folded in, and the tabs (32, 40) of the bottom (30) and of the cover (38) are then folded round completely with the effect of gluing them together.

7. Process according to one of the preceding claims, characterized in that, when the further longitudinal side (44), the cover (38) and the longitudinal tab (42) are being folded round, the folding blank (28) is supported on the inside, so as to relieve the packaging-article group (23), by means of adjustable abutment aids (80, 84, 90) fixed in place.

8. Process according to one of the'preceding claims, characterized in that at least that longitudinal side (34) of the folding blank (28) carrying the cover (38) is supported from the outside during movement in the longitudinal direction (12).

9. Process according to one of the preceding claims, characterized in that the folding blanks (28) are preformed in an L-shape and are then fed laterally.

10. Process according to Claim 9, characterized in that the folding blanks (28) are grasped in their vertical portions and at the same time are removed individually from a stack of L-shaped preformed folding blanks (48).

11. Process according to one of the preceding claims, characterized in that the folding blanks (28, 48) are grasped in their vertical portions, being removed from a stack individually, and, during the feed, are pivoted through an angle of approximately 90° to 180° about a vertical axis until they are aligned, in the feed position (24), with the respective packaging-article group (23).

12. Process according to Claim 11, characterized in that, during the pivoting feed, the folding blank (28, 48) is moved in a circular path.

13. Apparatus for carrying out the process according to one or more of Claims 1 to 12, with a device (18) forfeedingpackaging articles (14) to be packaged, in separated packaging-article groups (23), to a feed position (24) in the longitudinal direction (12) of a packaging zone (10), with a device (52) for the individual feeding of initially stacked folding blanks (28) of wrap-round packs to be closed on all sides to the respective packaging-article group at the feed position, with a device (62) for the further transport of the packaging-article groups and associated folding blanks in the longitudinal direction of the packaging zone, with folding devices (78, 82, 88 ; 96 ; 64, 100) for folding the individual portions of a folding blank round the respective packaging-article group, and with devices (36, 92) for applying closing means for the folding blanks to be closed completely, characterized
a) in that the device (18) for feeding the packaging-article groups (23) has a vertical support (22) for the packaging-article groups (23) which terminates at or behind the feed position (24),
b) in that the device (52) for feeding the folding blanks (28, 48) has a conveyor which is arranged next to the packaging zone (10) and which, at the feed position (24), arranges the bottom (30) of each folding blank (28, 48), with main folding lines extending in this longitudinal direction (12) of the packaging zone (10), underneath the corresponding packaging-article group (23) and arranges the longitudinal side (34) and the cover (38) of the folding blank so as to project upwards, and which, in this longitudinal direction (12), has a conveying speed which corresponds to that of the device (18) for feeding the packaging-article groups (23),
c) in that the device (62) for the further transport of the packaging-article groups (23) and associated folding blanks (28, 48) has a vertical support (70) starting at or in front of the feed position (24) and located below the level of the folding-blank bottom (30) and, in the longitudinal direction (12), has a conveying speed which corresponds at least approximately to that of the device (18) for feeding the packaging-article groups (23),
d) in that the folding devices have, on the one hand, stationary, but adjustable folding members (78, 82, 88) taking effect as a result of the relative movement of the folding blanks (28, 48) and intended for the folding-blank portions to be folded about the main folding lines and, on the other hand, folding members (96 ; 64, 100) moved at the conveying speed of the device (62) for further transport in the longitudinal direction (12) of the packaging zone (10) and intended for the end-face tabs (36, 46 ; 32, 40) of the folding blank (28, 48),
e) and in that the devices (36, 92) for applying closing means are designed so as to be fixed in place.

14. Apparatus according to Claim 13, characterized in that the devices (18, 52, 62) designed as rotating chain conveyors and intended for feeding the packaging-article groups (23) and the folding blanks (28, 48) and for the further transport of these combined parts have, at the feed position (24), the same speed components in the longitudinal direction (12) of the packaging zone (10).

15. Apparatus according to Claim 13 or 14, characterized in that the vertical supports (22, 70) are designed as sliding tables arranged above one another, the clear height between which at the feed position (24) is greater than the thickness of the bottom (30) of the folding blanks (28, 48), and in that the chain conveyor of the device (62) for further transport is arranged underneath its sliding table, engages through longitudinal slits (72) in the sliding table with drivers (64) moved with it and pivotable about horizontal axes and comes into engagement with the tabs (32) of the bottom (30).

16. Apparatus according to Claim 15, characterized in that, depending on the position, the drivers (64) push up the tabs (32) of the bottom (30) and thereby drive the folding blank (28, 48) in the longitudinal direction (12) of the packaging zone (10), at the same time fixing the packaging-article group (23) in position.

17. Apparatus according to one of Claims 13 to 16, characterized in that the folding members also moved in the longitudinal direction (12) are, on the one hand, the drivers (64) of the device (62) for further transport and correspondingly pivotable drivers (100) of a rotating chain conveyor (98) arranged above the packaging zone (12) and in the end region of the latter and, on the other hand, transversely movable folding members (96) of rotating chain conveyors (94) arranged on both sides of the packaging zone (10) in its end region.

18. Apparatus according to one of Claims 13 to 17, characterized in that the vertical supports (22, 70) designed as sliding tables are made at least partially with lateral longitudinal guides (74, 76).

19. Apparatus according to one of Claims 13 to 18, characterized in that the conveyor (52) for the folding blanks (48) is designed as a rotating chain conveyor with grabs (54) for grasping a vertical portion (36, 40), at the front in the direction of movement, of the folding blank (28, 48).

20. Apparatus according to Claim 19, characterized in that the conveyor (52) has three deflecting wheels (56, 58, 60) which are rotatable about vertical axes and of which two (56, 58) have a common tangent extending near the packaging zone (10) in the longitudinal direction (12) of the latter and the third (60), as a result of its relative position, determines the pivoting angle of the folding blanks (28, 48) during their feed.

21. Apparatus according to Claim 19 or 20, characterized in that the grabs (54) of the conveyor (52) grasp folding blanks (28, 48), separated by means of a separator (50), from a stack of folding blanks prefolded in an L-shaped manner.

22. Apparatus according to Claim 21, characterized by an intermediate stack store, to which horizontally flattened folding blanks (28) of a cardboard stack are fed and which prefolds these folding blanks in an L-shaped manner.

23. Apparatus according to one of Claims 13 to 22, characterized by a central adjustability, matching the particular size of the folding blank (28, 48), of the members coming into engagement with the folding blank, such as the folding and transport members.

24. Apparatus according to one of Claims 13 to 23, characterized by a synchronization of movement, appropriate to requirements, between the device (18) for feeding the packaging-article groups (23) and the conveyor (52) for the folding blanks (28, 48), so that the grabs (54) grasp a folding blank (28, 48) whenever a packaging-article group (23) runs through a specific point of the packaging zone (10) located in front of the feed position (24).

25. Apparatus according to one of Claims 13 to 24, characterized by a lateral stationary gluing head (86) for the glue-coating of the upper part of the further longitudinal tab (44) and by pairs, located on both sides, of stationary gluing heads (92) arranged above one another and intended for the glue-coating of the tabs (36, 46) of the longitudinal sides (34, 44).

26. Apparatus according to one of Claims 13 to 25, characterized in that the stationary folding members (78, 82, 88) extend in the longitudinal direction (12) of the packaging zone (10) and are designed in the form of arms.

27. Apparatus according to one of Claims 13 to 26, characterized in that assigned to the stationary folding members (78, 82, 88) are stationary arm-shaped abutments (80, 84, 90) which extend in the longitudinal direction (12) of the packaging zone (10), at the same time resting against the folding blanks (28, 48) on the inside, and which are mounted overhung at their ends pointing in the longitudinal direction (12).

## Revendications

1. Procédé pour le conditionnement de produits à emballer (14) en déplacement rectiligne, en particulier de bouteilles, dans des emballages enveloppants fermés de tous les côtés à l'état final, chaque groupe des produits à emballer divisés en groupes de produits à emballer (23) étant mis en contact avec une découpe pliante (28) de l'emballage amenée à partir d'une pile, les différentes parties de la découpe pliante étant pliées à l'aide d'organes de pliage (78, 82, 88) autour des produits à emballer et l'emballage étant fermé dans la région de ses faces frontales ainsi que d'une languette longitudinale (42) (languette industrielle), caractérisé en ce que
a) la découpe pliante (28) est dirigée latéralement vers une position d'amenée (24) en lui conférant une vitesse de mouvement correspondant à la vitesse des produits à emballer,
b) au moins à la fin de l'amenée, les principales lignes de plis de la découpe pliante s'étendent dans la direction longitudinale (12) de la ligne de conditionnement (10) et que la découpe pliante est prépliée en L, son fond (30) se plaçant horizontalement au-dessous du groupe de produits à emballer (23) respectif et son grand côté (34) portant son couvercle (38) se situant verticalement sur le grand côté du groupe dirigé vers le côté d'amenée,
c) le groupe de produits à emballer (23) est ensuite déposé, par mouvement vertical relatif, sur le fond (30), soutenu par le bas, de la découpe pliante (28) entraînée automatiquement avec la même vitesse dans la direction longitudinale de la ligne de conditionnement (10),
d) et que les opérations finales de repliage et de fermeture sont effectuées de la manière bien connue en soi après la dépose du groupe de produits à emballer (23) sur le fond (30).

2. Procédé selon la revendication 1 ; caractérisé en ce qu'au moins le deuxième grand côté (44), le couvercle (38) et la languette longitudinale (42) de la découpe pliante (28) sont repliés, lors du déplacement continu de ladite découpe pliante, à l'aide d'organes de pliage stationnaires réglables (78, 82, 88).

3. Procédé selon l'une des revendications 1 ou 2, caractérisé en ce que des languettes frontales (36, 46 ; 32, 40) de la découpe pliante (28) sont repliées au moyen d'organes de pliage (96 ; 64, 100) entraînés dans la direction longitudinale (12) et déplaçables dans le sens transversal.

4. Procédé selon l'une quelconque des revendications 1 à 3, caractérisé en ce que le bord supérieur du deuxième grand côté (44) et/ou les languettes (36, 46) des deux grands côtés (34, 44) sont encollés dans le sens longitudinal au moyen d'organes d'encollage stationnaires (86, 92), puis collés après le repliage correspondant de la languette longitudinale (42) et respectivement de la totalité des languettes frontales (32, 36, 40, 46).

5. Procédé selon l'une quelconque des revendications 1 à 4, caractérisé en ce que, au cours du déplacement de la découpe pliante (28) dans le sens longitudinal (12), les languettes (32) du fond (30) sont initialement repliées au moins partiellement avec immobilisation du groupe de produits à emballer (23).

6. Procédé selon la revendication 5, caractérisé en ce que les languettes (32) du fond (30) initialement repliées sont finalement dépliées temporairement, que les languettes encollées (36, 46) des grands côtés (34, 44) sont repliées vers l'intérieur et que les languettes (32, 40) du fond (30) ainsi que du couvercle (38) sont ensuite entièrement repliées de façon à assurer l'assemblage collé.

7. Procédé selon l'une quelconque des revendications 1 à 6, caractérisé en ce que, lors du repliage du deuxième grand côté (44), du couvercle (38) et de la languette longitudinale (42), la découpe pliante (28) est soutenue intérieurement au moyen d'organes de butée (80, 84, 90) stationnaires et réglables de façon à décharger le groupe de produits à emballer (23).

8. Procédé selon l'une quelconque des revendications 1 à 7, caractérisé en ce que, pendant le mouvement dans le sens longitudinal (12), au moins le grand côté (34) de la découpe pliante (28) qui porte le couvercle (38) est soutenu par l'extérieur.

9. Procédé selon l'une quelconque des revendications 1 à 8, caractérisé en ce que les découpes pliantes (28) sont prépliées en L, puis amenées latéralement.

10. Procédé selon la revendication 9, caractérisé en ce que les découpes pliantes (28) sont saisies par leurs parties redressées et retirées une par une d'une pile de découpes pliantes (48) prépliées en L.

11. Procédé selon l'une quelconque des revendications 1 à 10, caractérisé en ce que les découpes pliantes (28, 48) sont saisies individuellement par leurs parties redressées et retirées d'une pile et qu'elles sont pivotées, lors de l'amenée, d'un angle d'environ 90° à 180° autour d'un axe vertical jusqu'à l'alignement avec le groupe de produits à emballer (23) respectif effectué dans la: position d'amenée (24).

12. Procédé selon la revendication 11, caractérisé en ce que, lors de l'amenée pivotante, la découpe pliante (28, 48) est déplacée sur une trajectoire circulaire.

13. Dispositif pour la mise en oeuvre du procédé selon l'une quelconque des revendications 1 à 12, avec un dispositif (18) pour l'amenée de produits à emballer (14) en groupes individuels de produits à emballer (23) dans le sens longitudinal (12) d'une ligne de conditionnement (10) jusqu'à une position d'amenée (24), un dispositif (52) pour l'amenée individuelle de découpes pliantes (28) tout d'abord empilées d'emballages enveloppants à fermer de tous les côtés jusqu'au groupe de produits à emballer respectif dans la position d'amenée, un dispositif (62) pour le déplacement des groupes de produits à emballer ainsi que des découpes pliantes associées dans le sens longitudinal de la ligne de conditionnement, des dispositifs de pliage (78, 82, 88 ; 96 ; 64, 100) pour le repliage des différentes parties d'une découpe pliante autour du groupe de produits à emballer considéré, et avec des dispositifs (36, 92) pour la mise en place d'éléments de fermeture pour les découpes pliantes à fermer complètement, caractérisé en ce que
a) le dispositif (18) pour l'amenée des groupes de produits à emballer (23) comprend un support vertical (22) pour les groupes de produits à emballer (23) qui se termine à la ou derrière la position d'amenée (24),
b) le dispositif (52) pour l'amenée des découpes pliantes (28, 48) comprend un transporteur installé à côté de la ligne de conditionnement (10) lequel, dans la position d'amenée (24), place le fond (30) de chaque découpe pliante (28, 48), avec les principales lignes de plis orientées dans cette direction longitudinale (12) de la ligne de conditionnement (10), au-dessous du groupe de produits à emballer (23) considéré et le grand côté (34) ainsi que le couvercle (38) de la découpe pliante dans une position redressée vers le haut, et qui se déplace dans cette direction longitudinale (12) à une vitesse qui correspond à celle du dispositif (18) pour l'amenée des groupes de produits à emballer (23),
c) le dispositif (62) pour le déplacement des groupes de produits à emballer (23) ainsi que des découpes pliantes (28, 48) associées comporte un support vertical (70) commençant à la ou avant la position d'amenée (24), au-dessous du niveau du fond (30) de la découpe pliante et qui se déplace dans la direction longitudinale (12) à une vitesse qui correspond au moins approximativement à celle du dispositif (18) pour l'amenée des groupes de produits à emballer (23),
d) les dispositifs de pliage comportent d'une part des organes de pliage (78, 82, 88), stationnaires mais réglables, pour les parties de la découpe pliante à replier le long des principales lignes de plis, qui agissent à la suite du mouvement relatif des découpes pliantes (28, 48) et, d'autre part, des organes de pliage (96 ; 64, 100) pour les languettes frontales (36, 46 ; 32, 40) de la découpe pliante (28, 48) qui sont entraînés à la vitesse de transport du dispositif (62) pour le déplacement dans le sens longitudinal (12) de la ligne de conditionnement (10),
e) et que les dispositifs (36, 92) pour la mise en place d'éléments de fermeture sont installés de manière stationnaire.

14. Dispositif selon la revendication 13, caractérisé en ce que les dispositifs (18, 52, 62) conformés en transporteurs à chaîne tournant en continu pour l'amenée des groupes de produits à emballer (23) ainsi que des découpes pliantes (28, 48) et pour le déplacement de ces éléments réunis présentent, dans la position d'amenée (24), les mêmes composantes de vitesse dans le sens longitudinal (12) de la ligne de conditionnement (10).

15. Dispositif selon l'une des revendications 13 ou 14, caractérisé en ce que les supports verticaux (22, 70) sont conformés en tables coulissantes disposées l'une au-dessus de l'autre dont la distance libre en hauteur dans la position d'amenée (24) est supérieure à l'épaisseur du fond (30) des découpes pliantes (28, 48), et que le transporteur à chaîne du dispositif (62) pour le déplacement est installé au-dessous de sa table coulissante, s'engage, avec des tocs d'entraînement (64) entraînés et pivotant autour d'axes horizontaux, dans des fentes longitudinales (72) de la table coulissante et vient en prise avec les languettes (32) du fond (30).

16. Dispositif selon la revendication 15, caractérisé en ce que, selon leur position, les tocs d'entraînement (64) poussent les languettes (32) du fond (30) vers le haut et entraînent ainsi la découpe pliante (28, 48) tout en fixant la position du groupe de produits à emballer (23) dans la direction longitudinale (12) de la ligne de conditionnement (10).

17. Dispositif selon l'une quelconque des revendications 13 à 16, caractérisé en ce que les organes de pliage entraînés dans la direction longitudinale (12) sont constitués, d'une part, par les tocs d'entraînement (64) du dispositif (62) pour le déplacement ainsi que des tocs d'entraînement (100) orientables de manière adéquate d'un transporteur à chaîne tournant en continu (98) installé dans la section terminale de la ligne de conditionnement (10), au-dessus de celle-ci, et, d'autre part, par des organes de pliage (96) mobiles dans le sens transversal de transporteurs à chaîne tournant en continu (94) installés de part et d'autre de la ligne de conditionnement (10), dans la section terminale de celle-ci.

18. Dispositif selon l'une quelconque des revendications 13 à 17, caractérisé en ce que les supports verticaux (22, 70) conformés en tables coulissantes sont équipés, du moins partiellement, de guidages longitudinaux (74, 76).

19. Dispositif selon l'une quelconque des revendications 13 à 18, caractérisé en ce que le transporteur (52) pour les découpes pliantes (48) est conformé en transporteur à chaîne tournant en continu, avec des griffes (54) pour la préhension d'une partie verticale (36, 40) de la découpe pliante (28,48), antérieure dans le sens du mouvement.

20. Dispositif selon la revendication 19, caractérisé en ce que le transporteur (52) comprend trois poulies de renvoi (56, 58, 60) tournant autour d'axes verticaux, dont deux (56, 58) ont une tangente commune s'étendant dans la direction longitudinale (12) de la ligne de conditionnement (10), à proximité de celle-ci, et dont la troisième (60) détermine, de par sa position relative, l'angle de pivotement des découpes pliantes (28, 48) lors de l'amenée de celles-ci.

21. Dispositif selon l'une des revendications 19 ou 20, caractérisé en ce que les griffes (54) du transporteur (52) saisissent, au moyen d'un séparateur (50), des découpes pliantes (28, 48) individuelles d'une pile de découpes pliantes prépliées en L.

22. Dispositif selon la revendication 21, caractérisé en ce qu'il comprend un réservoir intermédiaire de piles qui est alimenté en découpes pliantes (28) d'une pile de cartons mises à plat dans le sens horizontal et qui assure le prépliage en L de ces découpes pliantes.

23. Dispositif selon l'une quelconque des revendications 13 à 22, caractérisé en ce qu'il permet, pour l'adaptation aux dimensions respectives des découpes pliantes (28, 48), un réglage centralisé des organes mis en prise avec la découpe pliante, par exemple des organes de pliage et des organes de transport.

24. Dispositif selon l'une quelconque des revendications 13 à 23, caractérisé en ce qu'il assure, en fonction des besoins, une synchronisation des mouvements entre le dispositif (18) pour l'amenée des groupes de produits à emballer (23) et le transporteur (52) pour les découpes pliantes (28, 48) de telle façon que les griffes (54) saisissent toujours une découpe pliante (28, 48) lorsqu'un groupe de produits à emballer (23) passe un point déterminé de la ligne de conditionnement (10) placé en amont de la position d'amenée (24).

25. Dispositif selon l'une quelconque des revendications 13 à 24, caractérisé en ce qu'il comprend une tête d'encollage (86) latérale stationnaire pour l'encollage de la partie supérieure de la deuxième languette longitudinale (44), et qu'il est muni, de part et d'autre, de paires superposées de têtes d'encollage stationnaires (92) pour l'encollage des languettes (36, 46) des grands côtés (34, 44).

26. Dispositif selon l'une quelconque des revendications 13 à 25, caractérisé en ce que les organes de pliages stationnaires (78, 82, 88) s'étendent dans la direction longitudinale (12) de la ligne de conditionnement (10) et qu'ils sont conformés en bras.

27. Dispositif selon l'une quelconque des revendications 13 à 26, caractérisé en ce qu'aux organes de pliage stationnaires (78, 82, 88) sont associées des butées stationnaires en forme de bras (80, 84, 90) qui s'étendent dans la direction longitudinale (12) de la ligne de conditionnement (10) avec application contre des faces intérieures des découpes pliantes (28, 48) et qui sont montées en porte à faux à leurs extrémités orientées dans la direction longitudinale (12).
